# EUROPÄISCHE PATENTSCHRIFT

(11) **EP 1 616 997 B1**
(45) Veröffentlichungstag und Bekanntmachung des Hinweises auf die Patenterteilung: **15.09.2010**
(21) Anmeldenummer: 05015152.1
(22) Anmeldetag: 12.07.2005
(51) Int. Cl.: E02F 9/22, F15B 11/044, F15B 11/16

(54) **Hydraulische Steueranordnung**
Hydraulic control device
Dispositif hydraulique de contrôle

(30) Priorität: 13.07.2004 DE 102004033891
(43) Veröffentlichungstag der Anmeldung: 18.01.2006
(73) Patentinhaber: Bosch Rexroth AG, 70184 Stuttgart (DE)
(72) Erfinder: Grünert, Jörg Willy, 97828 Marktheidenfeld (DE)
(74) Vertreter: Winter, Brandl, Fürniss, Hübner, Röss, Kaiser, Polte - Partnerschaft

(56) Entgegenhaltungen:
- DE-A1- 2 440 714
- DE-A1- 19 904 616
- US-B1- 6 244 158

## Beschreibung

Die Erfindung betrifft eine hydraulische Steueranordnung zur Ansteuerung eines Verbrauchers gemäß dem Oberbegriff des Patentanspruchs 1.

Derartige, beispielsweise aus der US 6 244 158 B1 bekannte hydraulische Steueranordnungen werden vorzugsweise bei mobilen Arbeitsgeräten, beispielsweise Mobilbaggern zur Ansteuerung von die unterschiedlichen Arbeitsbewegungen ermöglichenden Verbrauchern, wie beispielsweise Hydrozylindern oder Hydromotoren verwendet.

Dabei kommen unterschiedliche Steuerungskonzepte wie beispielsweise das LS-System mit dem Sonderfall einer LUDV-Steuerung oder das 6-Wege-Prinzip zum Einsatz. Bei den LS (Load Sensing)-Systemen wird der höchste Lastdruck der angesteuerten Verbraucher des mobilen Arbeitsgerätes an eine Verstellpumpe gemeldet und diese so geregelt, dass in einer Pumpenleitung ein um eine bestimmte Druckdifferenz Δp über dem Lastdruck liegender Pumpendruck vorliegt. Den verstellbaren Zumessblenden einer LS-Steuerung sind Individualdruckwaagen zugeordnet, die über den jeweiligen Zumessblenden eine vom Lastdruck unabhängige Druckdifferenz aufrecht erhalten. Bei den herkömmlicherweise mit LS-Steuerung bezeichneten Steueranordnungen sind diese Individualdruckwaagen stromaufwärts der Zumessblende angeordnet und drosseln zwischen der Pumpenleitung und den Zumessblenden den Fluidstrom so stark an, dass der Druck vor den Zumessblenden unabhängig vom Pumpendruck nur noch um eine bestimmte Druckdifferenz über dem individuellen Lastdruck liegt.

Beim Sonderfall einer LUDV-Steuerung sind die Individualdruckwaagen stromabwärts der Zumessblenden angeordnet und drosseln zwischen den Zumessblenden und der Last den Fluidstrom so stark an, dass der Druck nach allen Zumessblenden gleich, vorzugsweise gleich dem höchsten Lastdruck ist oder leicht über diesem liegt. Im Fall einer Unterversorgung ändert sich bei einer LUDV-Steuerung der Druckabfall über den Zumessblenden des Systems in gleicher Weise, so dass die voreingestellte Stromaufteilung zwischen den Zumessblenden erhalten bleibt. Derartige Systeme sind beispielsweise in der DE 199 04 616 A1 beschrieben.

Beim sogenannten 6-Wege-Prinzip muss nicht notwendigerweise eine Verstellpumpe eingesetzt werden. Das Grundprinzip einer derartigen Steueranordnung ist in der DE 24 40 714 C3 beschrieben. Anwendungen dieses Systems werden auch unter den im Internet unter www.boschrexroth.de verfügbaren Datenblättern RD 64 122 oder RD 64 354 beschrieben.

Beim 6-Wege-Prinzip erfolgt die Ansteuerung des Verbrauchers, beispielsweise eines Drehwerkantriebs, über ein stetig verstellbares 6-Wege-Ventil, über das die beiden Arbeitsanschlüsse des Verbrauchers mit der als Konstantpumpe ausgeführten Pumpe oder einem Tank verbindbar sind. In der Grundposition des Wegeventils sind die Verbindungen zu den Arbeitsanschlüssen abgesperrt. Das Ventil ist in Open-Center-Bauweise ausgeführt, wobei die Pumpe in der Grundposition (Neutralstellung) Druckmittel drucklos in einen mit dem Tank verbundenen Umlaufkanal fördert. In diesem Umlaufkanal ist gemäß der DE 24 40 714 C3 eine Druckwaage angeordnet, die in Öffnungsrichtung von dem Druck stromabwärts des Wegeventils und in Schließrichtung von der Kraft einer Druckwaagenfeder und dem höchsten Lastdruck der Verbraucher des mobilen Arbeitsgerätes beaufschlagt ist. Diese Druckwaage wirkt gemeinsam mit dem Wegeventil als Stromregler, über den der Druckmittelvolumenstrom im Umlaufkanal lastdruckunabhängig konstant gehalten werden kann.

Beim Aufsteuern des Wegeventils zur Druckmittelversorgung des Verbrauchers wird die Verbindung zum druckmittelbeaufschlagten Anschluss des Verbrauchers allmählich aufgesteuert, während die Verbindung zum Umlaufkanal gegenläufig angedrosselt wird. Parallel dazu wird entsprechend über das Wegeventil ein Ablaufquerschnitt aufgesteuert, über den das Druckmittel vom Verbraucher zum Tank hin abströmt. Durch die Druckwaage ist gewährleistet, dass im Umlaufkanal die gleichen Druckverhältnisse wie im Vorlauf zum Verbraucher vorliegen.

Bei einer derartigen Konstruktion sind somit Vorlauf und Ablauf von dem einzigen Kolben des Wegeventils gesteuert, so dass die Querschnitte entsprechend aufeinander abgestimmt werden müssen und somit eine individuelle Beeinflussung des Druckmittelvolumenstroms im Vorlauf oder im Ablauf nicht möglich ist.

Demgegenüber liegt der Erfindung die Aufgabe zugrunde, eine nach dem 6-Wege-Prinzip aufgebaute hydraulische Steueranordnung zu schaffen, bei der mit geringem vorrichtungstechnischen Aufwand eine Veränderung der Druck- /Strömungsverhältnisse im Ablauf ermöglicht ist.

Diese Aufgabe wird durch eine hydraulische Steueranordnung mit den Merkmalen des Patentanspruchs 1 gelöst.

Erfindungsgemäß wird die hydraulische Steueranordnung im Ablauf mit zumindest einem Ablaufdrosselventil ausgeführt, dessen Öffnungsquerschnitt unabhängig von der Ansteuerung eines stetig verstellbaren Wegeventils ansteuerbar ist, über das der Verbraucher mit Druckmittel versorgbar ist und die Verbindung zu einem Umlaufkanal auf- bzw. zusteuerbar ist.

Durch das erfindungsgemäße Ablaufdrosselventil wird somit eine separate Ablaufnut gebildet, die je nach vorliegenden Betriebsbedingungen in geeigneter Weise unabhängig von dem Zulaufquerschnitt ansteuerbar ist. So lässt sich beispielsweise über das Ablaufdrosselventil im Ablauf ein Druck zum Vorspannen des Verbrauchers einstellen. Des Weiteren kann beispielsweise der Volumenstrom über den Zulauf vorgegeben und dann durch Einstellung des Ablaufdrosselventils die Geschwindigkeit des Verbrauchers eingestellt werden.

Diese proportionale Steuerung des Ablaufquerschnittes ermöglicht es, die Steueranordnung mit minimalem Aufwand an unterschiedliche Betriebsbedingungen und konstruktive Vorgaben anzupassen.

Bei Verbrauchern mit zwei Arbeitsanschlüssen, beispielsweise Differentialzylindern oder Hydromotoren wird es bevorzugt, wenn jedem Arbeitsanschluss eine Ablaufleitung mit einem Ablaufdrosselventil zugeordnet ist, so dass der Ablauf in beiden Richtungen in der vorbeschriebenen Weise steuerbar ist.

Es wird bevorzugt, das stetig verstellbare Wegeventil als 6-Wege-Ventil auszuführen, so dass die Steueranordnung sehr kompakt baut.

Erfindungsgemäß wird es bevorzugt, das Ablaufdrosselventil stetig verstellbar auszuführen, wobei die Einstellung des Drosselquerschnittes vorzugsweise mittels eines Vorsteuerventils erfolgt. An Stelle einer derartigen elektrohydraulischen Ansteuerung kann selbstverständlich auch eine hydraulische oder elektromechanische Vorsteuerung des Ablaufdrosselventils gewählt werden.

Bei einem besonders einfach aufgebauten Ausführungsbeispiel erfolgt die Ansteuerung des Wegeventils über Wegeventilvorsteuerventile, die vorzugsweise vom gleichen Steuerdruck wie die Vorsteuerventile des Ablaufdrosselventils versorgt werden.

Zur Begrenzung des von der Pumpe gelieferten Maximaldrucks, kann zwischen dem Wegeventil und der Pumpe ein Primärdruckbegrenzungsventil vorgesehen sein.

In dem Fall, in dem eine Momentensteuerung durchgeführt werden soll, kann das Druckbegrenzungsventil beispielsweise über den vorgenannten Steuerdruck angesteuert werden und der Steuerraum über ein weiteres, elektrisch ansteuerbares Druckbegrenzungsventil mit dem Tank verbunden sein.

Zur Vermeidung von Kavitationen wird zwischen dem Druckmittelvorlauf und dem Druckmittelablauf jeweils ein Druck-/Nachsaugventil vorgesehen, das als Sekundärdruckbegrenzungsventil wirkt.

Soll mit der erfindungsgemäßen Steueranordnung beispielsweise ein Drehwerk eines Mobilbaggers betätigt werden, so kann der Hydromotor des Drehwerks mit einer Bremse versehen sein, die als Haltebremse dient oder als dynamische Bremse mit variablem Lüftungsdruck ausgeführt sein kann. Eine derartige Bremse ist mechanisch, beispielsweise durch eine Feder in Richtung Bremseingriff vorgespannt und wird hydraulisch mittels eines Bremslüftungsdruckes außer Eingriff gebracht. Dieser kann dem vorgenannten Steuerversorgungsdruck entsprechen oder mittels eines Druckreduzierventils angepasst werden, um den Bremseingriff bei einer dynamischen Bremse zu steuern.

Bei einem bevorzugten Ausführungsbeispiel werden die im Vorlauf und im Ablauf anliegenden Drücke mittels jeweils eines Druckaufnehmers erfasst und in Abhängigkeit von diesen Signalen das Wegeventil und das Ablaufdrosselventil angesteuert. In dem Fall, in dem der Verbraucher ein Hydromotor ist, kann dessen Drehzahl mittels eines Drehzahlsensors erfasst werden und in Abhängigkeit von diesem Signal die Geschwindigkeit des Hydromotors gesteuert werden.

Bei einer konkreten Ausführungsform der erfindungsgemäßen Steueranordnung ist diese in eine Ventilscheibe integriert.

Die Druckmittelversorgung erfolgt vorzugsweise mittels einer Konstantpumpe.

Sonstige vorteilhafte Weiterbildungen der Erfindung sind Gegenstand weiterer Unteransprüche.

Im Folgenden wird ein bevorzugtes Ausführungsbeispiel der Erfindung an Hand schematischer Zeichnungen näher erläutert. Es zeigen:
Figur 1 ein Schaltbild einer hydraulischen Steueranordnung zur Ansteuerung eines Drehwerks;
Figur 2 eine Detaildarstellung des Schaltbilds aus Figur 1 und
Figur 3 eine Draufsicht auf ein konkretes Ausführungsbeispiel eines Steuerblocks.

Figur 1 zeigt den Schaltplan eines Steuerblocks 1 zur Ansteuerung eines Drehwerks eines Mobilbaggers. Das Drehwerk wird durch einen Hydromotor 2 betätigt, dessen Antriebswelle über eine Haltebremse 4 festlegbar ist.

Die Druckmittelversorgung des Hydromotors 2 erfolgt über einen Steuerblock 6, dessen Arbeitsanschlüsse A, B über zwei Arbeitsleitungen 8 bzw. 10 mit den Anschlüssen des Hydromotors 2 verbunden sind. Das Druckmittel wird mittels einer Pumpe 12 gefördert, die an einen Druckanschluss P des Steuerblocks 6 angeschlossen ist und das vom Verbraucher zurück strömende Druckmittel wird über einen Tankanschluss T zu einem Tank geführt. Der Steuerblock 1 hat des Weiteren noch einen Vorsteueranschluss PV, einen Bremsanschluss 1 und einen Ablaufanschluss L, der ebenfalls mit dem Tank verbunden ist. Der sich einstellende Lastdruck oder ein entsprechender Druck kann über einen Steueranschluss X abgegriffen werden.

Gemäß Figur 1 enthält der Steuerblock 1 ein stetig verstellbares Wegeventil 14, über das die Druckmittelzufuhr zum Hydromotor 2 gesteuert wird. Zwischen Wegeventil 14 und der Pumpe 12 ist ein Primärdruckbegrenzungsventil 16 angeordnet, über das der Pumpendruck begrenzt ist. Zur Momentensteuerung kann dem Primärdruckbegrenzungsventil 16 optional ein weiteres Druckbegrenzungsventil 18 zugeordnet sein, über das ein Steuerraum des Primärdruckbegrenzungsventils 16 mit dem Ablaufanschluss L verbindbar ist.

Die Bremse 4 ist über Federn in Richtung Bremseingriff vorgespannt. Das Lüften der Bremse erfolgt hydraulisch über eine Bremslüftungsleitung 20, die an den Bremsanschluss 1 angeschlossen ist. Dieser kann über ein Bremslüftungsventil 22 mit dem Ablaufanschluss L (Bremse in Eingriff) oder mit dem am Vorsteueranschluss PV anliegenden Steuerdruck beaufschlagt werden, um die Bremse zu lüften.

In dem Fall, in dem keine Haltebremse sondern eine dynamische Bremse eingesetzt wird, kann der Bremsdruck in der Bremslüftungsleitung 20 über ein 3-Wege-Druckreduzierventil 24 eingestellt werden. Sowohl das Bremslüftungsventil 22 als auch das Druckreduzierventil 24 sind elektrisch betätigt.

Die Drehzahl des Hydromotors 2 wird über einen Drehzahlsensor 26 und die Drücke in den beiden Arbeitsleitungen 8, 10 werden über Druckaufnehmer 28 bzw. 30 erfasst.

Die nach dem 6-Wege-Prinzip ausgeführte Steueranordnung hat - wie im Folgenden noch näher dargelegt wird-einen mit dem Tankanschluss T verbundenen Umlaufkanal 32, der mit einem Umlaufanschluss C des Wegeventils 14 verbunden ist. In dem Umlaufkanal 32 ist eine Umlaufdruckwaage 34 vorgesehen, deren Funktion weiter unten erläutert wird.

Die Ansteuerung des Wegeventils 14 erfolgt über zwei Wegeventilvorsteuerventile 36, 38, die als Druckreduzierventile ausgeführt sind, wobei deren Eingangsanschluss jeweils mit dem Vorsteueranschluss PV verbunden ist.

Das Wegeventil 14 hat zwei Arbeitsanschlüsse A, B, die über zwei Kanäle 40, 42 mit den Anschlüssen A, B des Steuerblocks 6 verbunden sind. Zur Vereinfachung der Erläuterung sei angenommen, dass der in Figur 1 rechte Kanal der Vorlaufkanal 40 ist, während der linke, mit dem Anschluss B verbundene Kanal der Ablaufkanal 42 ist. Bei entsprechender Umschaltung des Wegeventils wird dann der Vorlaufkanal zum Ablaufkanal und der Ablaufkanal zum Vorlaufkanal.

Von jedem der Kanäle 40, 42 zweigt eine Ablaufleitung 44 bzw. 46 ab, in der jeweils ein vorgesteuertes Ablaufdrosselventil 48 bzw. 50 angeordnet ist, das in eine Schließposition vorgespannt ist und über einen Vorsteuerdruck in eine Drosselposition aufsteuerbar ist, in der ein Drosselquerschnitt aufgesteuert wird, über den die Ablaufleitung 44, 46 mit einer Verbindungsleitung 52 bzw. 54 verbunden ist, die jeweils stromabwärts der Umlaufdruckwaage 34 in den Umlaufkanal 32 einmündet. Die Vorsteuerung der Ablaufdrosselventile 48, 50 erfolgt jeweils über Vorsteuerventile 56, 58, die ebenfalls als Druckreduzierventile ausgeführt sind, deren Eingangsanschluss mit dem Vorsteueranschluss PV verbunden ist.

Weitere Details werden im Folgenden an Hand der vergrößerten Teildarstellung der Steueranordnung 1 erläutert, wobei in Figur 2 lediglich der rechte Teil (Ansicht nach Figur 1) des Steuerblocks 6 dargestellt ist.

Demgemäß ist der Druckanschluss P des Steuerblocks 6 über einen Zulaufkanal 60 mit einem Eingangsanschluss P des Wegeventils 14 verbunden. Dieses hat des Weiteren noch einen Eingangsanschluss P', an dem ebenfalls der Druck im Zulaufkanal 60 anliegt und der in der dargestellten federvorgespannten Grundposition (0) des Wegeventils 14 mit dem Umlaufanschluss C verbunden ist, an die der Umlaufkanal 32 angeschlossen ist. In diesem Umlaufkanal 32 ist die vorbeschriebene Umlaufdruckwaage 34 angeordnet. Die Druckwaage 34 ist in Schließrichtung von der Kraft einer Feder und dem Druck in einem Steuerkanal 62 beaufschlagt, der an einen Ausgang eines Wechselventils 64 angeschlossen ist, dessen Eingänge einerseits mit dem Steueranschluss X des Steuerblocks 1 und andererseits mit einem Steueranschluss Y des Wegeventils 14 verbunden ist, der in der Grundposition (0) mit einem Tankanschluss T verbunden ist. Dieser mündet über eine kurze Tankleitung 66 in die zum Umlaufkanal 32 führende Verbindungsleitung 54 ein. In Öffnungsrichtung ist die Druckwaage 34 von dem Druck im Druckmittelströmungspfad zwischen dem Wegeventil 14 und der Druckwaage 34 beaufschlagt. Das Wegeventil 14 ist so ausgebildet, dass die Verbindung zum Umlaufkanal 32 in der Grundposition (0) vollständig aufgesteuert ist - das heißt, die Verbindung zur Pumpe P ist geöffnet und lässt den Druckmittelvolumenstrom von P' über C, den Umlaufkanal 32 und die Druckwaage 34 abströmen.

In den mit (a) dargestellten Steuerpositionen des Wegeventils 14 ist der Eingangsanschluss P mit dem Ausgangsanschluss A und dem Steueranschluss Y verbunden. Mit zunehmender Verschiebung in die Positionen (a) wird die Verbindung zum Umlaufkanal 32 zugesteuert. Entsprechend wird bei einer Verschiebung in eine der mit (b) gekennzeichneten Positionen der Eingangsanschluss P mit dem Arbeitsanschluss B und mit dem Steueranschluss Y verbunden. Der Umlaüfkanal 32 wird entsprechend mit zunehmender Betätigung des Wegeventils 14 zugesteuert. Das heißt, bei der erfindungsgemäßen Lösung erfolgt über das Wegeventil 14 die Steuerung der Druckmittelvolumenströme im Umlaufkanal 32 und im jeweils wirksamen Vorlaufkanal 40 (42).

Bei dem dargestellten Ausführungsbeispiel sind die beiden Kanäle 40, 42 und die Verbindungsleitungen 52, 54 jeweils über ein Druck-/Nachsaugventil 68, 70 miteinander verbunden. Diese wirken als Sekundärdruckbegrenzungsventile und ermöglichen es, zur Vermeidung von Kavitationen bei ziehender Last Druckmittel aus dem Tank nachzusaugen.

Die vorbeschriebene Betätigung des Schiebers des Wegeventils 14 erfolgt mittels der beiden Wegeventilvorsteuerventile 36, 38, von denen in Figur 2 der Einfachheit halber lediglich eines dargestellt ist. Das Wegeventilvorsteuerventil 38 ist über einen Vorsteuerkanal 72 mit dem Vorsteueranschluss PV verbunden, wobei ein Leitungsabschnitt 72a zum Eingangsanschluss P des Wegeventilvorsteuerventils 38 führt, während ein anderer Leitungsabschnitt 72b zum Eingangsanschluss P des anderen Wegeventilvorsteuerventils 36 führt (in Figur 2 nicht dargestellt). Ein Anschluss T des Wegeventilvorsteuerventils 38 ist jeweils mit einem Ablaufkanal 74 verbunden, der zum Ablaufanschluss L führt. Ein Ausgangsanschluss A der Wegeventilvorsteuerventile 38 (36) ist jeweils über eine Wegeventilsteuerleitung 76 bzw. 78 mit den Steuerräumen des Wegeventils 14 verbunden. Die 3-Wege-Druckreduzierventile 36, 38 werden über die zentrale Steuerung des Mobilgeräts elektrisch angesteuert.

Die Ansteuerung der beiden Ablaufdrosselventile 48, 50 erfolgt entsprechend über als ebenfalls als 3-Wege-Druckreduzierventile ausgeführte Vorsteuerventile 58 (56), deren Eingangsanschluss P an den Vorsteuerkanal 72, Tankanschluss T an den Ablaufkanal 74 und Ausgangsanschluss A an den Steuerraum des jeweiligen Ablaufdrosselventils 50 bzw. 48 angeschlossen sind.

Die Begrenzung des von der Konstantpumpe 12 gelieferten Drucks erfolgt über das Primärdruckbegrenzungsventil 16, das bei Überschreiten des Maximaldrucks eine Verbindung zu einem Entlastungskanal 80 aufsteuert, der in den Umlaufkanal 32 einmündet.

Der Auslösewert des Druckbegrenzungsventils 16 lässt sich zum Einen über eine einstellbare Feder einstellen und zum Anderen über eine hydraulische Vorsteuerung zur Momentensteuerung anpassen. Diese hydraulische Vorsteuerung ist durch das elektrisch betätigte Druckbegrenzungsventil 18 gebildet, das in einem an einen Steueranschluss X des Druckbegrenzungsventils 16 angeschlossenen Kanal 82 angeordnet ist, dieser Kanal 82 mündet in den Ablaufkanal 74 ein, so dass sich bei Öffnen des Druckbegrenzungsventils 18 der im Steuerraum des Primärdruckbegrenzungsventils 16 anliegende Steuerdruck absenken lässt. Ein Steueranschluss Y des Primärdruckbegrenzungsventils 16 ist über eine gestrichelt angedeutete Leckageleitung 84 ebenfalls mit dem Ablaufkanal 74 verbunden.

Wie bereits erläutert, erfolgt das Lüften der Bremse 4 mittels des Bremslüftungsventils 22. Dieses ist als Schaltventil ausgeführt, das in seiner federvorgespannten, in Figur 2 dargestellten Grundposition einen an einen Arbeitsanschluss A angeschlossenen Bremskanal 86 mit einem an einen Tankanschluss T des Bremslüftungsventils 22 angeschlossenen, im Ablaufkanal 74 mündenden Abschnitt 88 verbindet. Durch elektrisches Umschalten des Bremslüftungsventils 22 wird ein Druckanschluss P mit dem Arbeitsanschluss A verbunden und der Tankanschluss T abgesperrt. Der Druckanschluss P mündet über eine Lüftungsleitung 90 in den Abschnitt 72a des Vorsteuerkanals 72 ein, so dass dann im Bremskanal 86 der Vorsteuerdruck anliegt. Der Bremskanal 86 ist an einen Druckanschluss P des Druckreduzierventils 24 angeschlossen, dessen Tankanschluss T mit dem Ablaufkanal 74 und dessen Ausgangsanschluss A über einen Bremslüftungskanal 92 mit dem Bremsanschluss 1 verbunden ist. Das Druckreduzierventil 24 ist elektrisch betätigbar, um den am Vorsteueranschluss PV anliegenden Vorsteuerdruck auf einen geeigneten Bremslüftungsdruck zu reduzieren und somit eine dynamisch wirkende Bremse entsprechend anzusteuern. Wie bereits erwähnt, kann das Druckreduzierventil 24 auch entfallen, so dass der Lüftungsdruck stets im Wesentlichen dem Vorsteuerdruck entspricht.

Zum besseren Verständnis sei die Funktion der Steueranordnung an Hand einiger Betriebszustände erläutert.

### Offener Kreis

Es sei angenommen, dass zur Ansteuerung des Hydromotors 2 das Wegeventil 14 zunächst in Richtung seiner mit (a) gekennzeichneten Positionen verschoben wird. Dabei wird zunächst über Feinsteuernuten des Wegeventils 14 die Verbindung vom Druckanschluss P zum Arbeitsanschluss A stetig aufgesteuert, während der über den Umlaufkanal 32 abströmende Druckmittelvolumenstrom entsprechend über Feinsteuernuten angedrosselt wird. Mit weiterem Verschieben des Ventilschiebers des Wegeventils 14 wird der Druckmittelvolumenstrom zunehmend vom Umlaufkanal 32 zum Vorlaufkanal 40 umgesteuert. Die Druckwaage 34 stellt sich dabei jeweils in eine Regelposition ein, dass an den Anschlüssen A, C des Wegeventils 14 etwa der gleiche Druck anliegt.

Das Druckmittel wird dann über den Vorlaufkanal 40, den Arbeitsanschluss A des Steuerblocks 6 und die Arbeitsleitung 10 zum Eingangsanschluss des Hydromotors 2 geführt.

Dabei verbleibt das an den Vorlaufkanal 40 angeschlossene Ablaufdrosselventil 50 in seiner federvorgespannten Sperrposition und das im Ablaufkanal 42 liegende Ablaufdrosselventil 48 wird durch geeignete Ansteuerung des Vorsteuerventils 56 in seine vollständig geöffnete Stellung gebracht, so dass das vom Hydromotor 2 zurückströmende Druckmittel ohne Androsselung über die Arbeitsleitung 8, den Anschluss B des Steuerblocks 6, die Ablaufleitung 44, das geöffnete Ablaufdrosselventil 48, die Verbindungsleitung 52 zum Tankanschluss T hin abströmen kann.

Die Geschwindigkeit des Hydromotors 2 ist dann durch die Einstellung des Wegeventils 14 und des maximal von der Pumpe 12 gelieferten Druckes (eingestellt über 16, 18) bestimmt. Beim Zurückfahren des Wegeventils 14 in seine Grundposition (0) wird der Umlaufkanal 32 wieder stetig aufgesteuert und entsprechend die Verbindung zum Vorlaufkanal 40 zugesteuert.

Ein Abbremsen des Drehwerks kann dann durch Betätigen des Bremslüftungsventils 22 erfolgen, über das der Lüftungsdruck der Bremse abgebaut werden kann. Dazu wird das Bremslüftungsventil 22 aus seiner dargestellten Grundposition umgeschaltet, so dass der Druckanschluss P mit dem Arbeitsanschluss A verbunden ist. Bei einer dynamischen Bremse wird entsprechend das proportional verstellbare Vorsteuerventil (Druckreduzierventil 24) angesteuert und der Lüftungsdruck entsprechend der Ansteuerung des Druckreduzierventils 24 nach (0) geregelt, so dass die Bremse nach einem vorbestimmten Bremskraftverlauf das Drehwerk abbremst.

### Ablaufregelung

Das Wegeventil 14 wird in der vorbeschriebenen Weise in eine seiner mit (a) gekennzeichneten Positionen verfahren und somit die Druckmittelzufuhr zum Hydromotor 2 über den Vorlaufkanal 40 aufgesteuert. Das Ablaufdrosselventil 48 wird über das Vorsteuerventil 56 so angesteuert, dass sich in der Arbeitsleitung 8, das heißt am Ausgang des Hydromotors 2 ein Vorspanndruck einstellt, wobei dieser beispielsweise je nach Ausführung oder Ausrüstung des Baggers/Krans variiert wird. Dieser Vorspanndruck kann über die Druckaufnehmer 28 (30) erfasst und von der Steuerung eingeregelt werden, so dass eine Ablaufsteuerung erfolgt.

### Geschwindigkeitssteuerung

In diesem Betriebsmodus erfolgt eine stärkere Vorspannung des Ablaufs als beim vorbeschriebenen Betriebszustand. Das heißt, der Druckmittelvolumenstrom wird bei geeigneter Ansteuerung des Wegeventils 14 über die Wegeventilvorsteuerventile 38 (36) vorgegeben und über das jeweilige im Ablauf liegende Ablaufdrosselventil 48 (50) die Geschwindigkeit des Hydromotors 2 gesteuert. Diese Geschwindigkeit kann über den Drehzahlsensor 26 erfasst und zur Regelung verwendet werden.

Figur 3 zeigt eine konkrete Ausführung der Steueranordnung gemäß den Figuren 1 und 2 als Mobilsteuerblock 6, der ein etwa scheibenförmiges, sehr flaches (senkrecht zur Zeichenebene) Ventilgehäuse 94 aufweist, in das die gesamte vorbeschriebene Steueranordnung integriert ist. Ein Ventilschieber des Wegeventils ist dabei entlang der strichpunktiert eingezeichneten Ventilachse 96 verschiebbar, wobei die Ventilbohrung das Ventilgehäuse 94 in Querrichtung (Achse 96) durchsetzt und seitlich mittels der die Steuerräume begrenzenden Deckel 98, 100 verschlossen ist. Der Ventilschieber lässt sich somit auf einfache Weise aus dem Ventilgehäuse 94 entnehmen.

Die sonstigen hydraulischen Bauelemente sind von außen her in die Seitenfläche (senkrecht zur Zeichenebene) eingesetzt und somit sehr gut zugänglich. In der Darstellung gemäß Figur 3 sind von links oben zu sehen das ???, das Vorsteuerventil 58, das Wegeventilvorsteuerventil 38, das Wegeventilvorsteuerventil 36, das Vorsteuerventil 56, das Wegeventil 14, das Ablaufdrosselventil 48, das Druck-/Nachsaugventil 68, die Umlaufdruckwaage 34, das Primärdruckbegrenzungsventil 16, das Druck-/Nachsaugventil 70, das Ablaufdrosselventil 50, das Druckreduzierventil 24 und das Bremslüftungsventil 22 dargestellt. Die Lage der Anschlüsse ist ebenfalls angedeutet - man sieht, dass der erfindungsgemäße Steuerblock äußerst kompakt ausgeführt ist.

Offenbart ist eine hydraulische Steueranordnung zur Ansteuerung eines hydraulischen Verbrauchers, insbesondere eines Verbrauchers eines mobilen Arbeitsgerätes. Die Druckmittelzufuhr erfolgt über eine Wegeventilanordnung, über die in einer Grundposition ein Umlaufkanal aufgesteuert ist, über den eine Pumpe der Steueranordnung mit dem Tank verbunden ist. Die Ablaufsteuerung erfolgt über separat ansteuerbare Ablaufdrosselventile, die vorzugsweise proportional verstellbar ausgeführt sind.

### Bezugszeichenliste:

- 1: Steuerblock
- 2: Hydromotor
- 4: Bremse
- 6: Steuerblock
- 8: Arbeitsleitung
- 10: Arbeitsleitung
- 12: Pumpe
- 14: Wegeventil
- 16: Primärdruckbegrenzungsventil
- 18: Druckbegrenzungsventil
- 20: Bremslüftungsleitung
- 22: Bremslüftungsventil
- 24: Druckreduzierventil
- 26: Drehzahlsensor
- 28: Druckaufnehmer
- 30: Druckaufnehmer
- 32: Umlaufkanal
- 34: Umlaufdruckwaage
- 36: Wegeventilvorsteuerventil
- 38: Wegeventilvorsteuerventil
- 40: Kanal
- 42: Kanal
- 44: Ablaufleitung
- 46: Ablaufleitung
- 48: Ablaufdrosselventil
- 50: Ablaufdrosselventil
- 52: Verbindungsleitung
- 54: Verbindungsleitung
- 56: Vorsteuerventil
- 58: Vorsteuerventil
- 60: Zulaufkanal
- 62: Steuerkanal
- 64: Wechselventil
- 66: Tankleitung
- 68: Druck-/Nachsaugventil
- 70: Druck-/Nachsaugventil
- 72: Vorsteuerkanal
- 74: Ablaufkanal
- 76: Wegeventilsteuerleitung
- 78: Wegeventilsteuerleitung
- 80: Entlastungskanal
- 82: Kanal
- 84: Leckageleitung
- 86: Bremskanal
- 88: Abschnitt
- 90: Lüftungsleitung
- 92: Bremsdruckkanal
- 94: Ventilgehäuse
- 96: Achse
- 98: Deckel
- 100: Deckel

## Patentansprüche

1. Hydraulische Steueranordnung zur Ansteuerung eines hydraulischen Verbrauchers (2), insbesondere eines mobilen Arbeitsgerätes, wobei dieser Verbraucher (2) mittels einer stetig verstellbaren Wegeventilanordnung (14, 48, 50) über einen Vorlauf mit einer Pumpe (12) und über einen Ablauf mit einem Tank verbindbar ist und ein stetig verstellbares Wegeventil (14) der Wegeventilanordnung in einer Grundposition (0) einen Umlaufkanal (32) aufsteuert, über den die Pumpe mit dem Tank verbunden ist und in dem eine Umlaufdruckwaage (34) angeordnet ist, und wobei in den Steuerpositionen (a, b) des Wegeventils der Umlaufkanal (32) zusteuerbar und ein an einen Anschluss des Verbrauchers anschließbarer Kanal als Vorlaufleitung (40 bzw. 42) zur Druckmittelversorgung des Verbrauchers aufsteuerbar ist, wobei ein an einen zweiten Anschluss des Verbrauchers anschließbarer Kanal einen Ablauf (42 bzw. 40) vom Verbraucher bildet, **dadurch gekennzeichnet, dass** die Wegeventilanordnung (14,48, 50) in einer vom kanal des Ablaufs (42 bzw. 40) abzweigenden Ablaufleitung (44, 46) ein Ablaufdrosselventil (48, 50) hat, dessen Öffnungsquerschnitt unabhängig von der Ansteuerung des Wegeventils (14) einstellbar ist, und dessen Ausgang über eine Verbindungsleitung (52, 54) mit dem zum Tank (T) führenden Umlaufkanal (32) verbunden ist.

2. Steueranordnung nach Patentanspruch 1, wobei den zwei Anschlüssen des Verbrauchers (2) jeweils ein Ablaufdrosselventil (48, 50) zugeordnet ist.

3. Steueranordnung nach Patentanspruch 1 oder 2, wobei das Wegeventil ein stetig verstellbares 6-Wegeventil (14) ist.

4. Steueranordnung nach einem der vorhergehenden Patentansprüche, wobei das Ablaufdrosselventil (48, 50) stetig verstellbar ausgeführt ist.

5. Steueranordnung nach Patentanspruch 4 mit einem Vorsteuerventil (56, 58) zur Ansteuerung des Ablaufdrosselventils (48, 50).

6. Steueranordnung nach Patentanspruch 4 mit zwei Wegeventilvorsteuerventilen (36, 38) zur Ansteuerung des Wegeventils (14), wobei diese mit dem gleichen Steuerversorgungsdruck wie das Vorsteuerventil (56, 58) beaufschlagt sind.

7. Steueranordnung nach einem der vorhergehenden Patentansprüche mit einem Primärdruckbegrenzungsventil (16) zwischen Pumpe (12) und Wegeventil (14).

8. Steueranordnung nach Patentanspruch 7, wobei das Primärdruckbegrenzungsventil (16) einen Steueranschluss (X) hat, der über ein Druckbegrenzungsventil (18) mit dem Tank (T) verbindbar ist.

9. Steueranordnung nach einem der vorhergehenden Patentansprüche mit jeweils einem zwischen einem der Kanäle (40, 42) und der Verbindungsleitung (52, 54) angeordneten Druck/Nachsaugventil (68, 70).

10. Steueranordnung nach einem der vorhergehenden Patentansprüche, wobei dem Verbraucher eine hydraulisch betätigte Bremse (4) zugeordnet ist, mit einem Bremslüftungsventil (22), über das ein in Richtung Lüften wirksamer Druckraum der Bremse (4) mit einem Bremslüftungsdruck beaufschlagbar ist.

11. Steueranordnung nach Patentanspruch 9 mit einem Druckreduzierventil (24) zur Reduzierung des Bremslüftungsdruckes.

12. Steueranordnung nach einem der vorhergehenden Patentansprüche mit drucksensoren (28, 30) zum Erfassen des Drucks in den Kanälen (42, 40).

13. Steueranordnung nach einem der vorhergehenden Patentansprüche, wobei der Verbraucher ein Hydromotor (2) ist, mit einem Drehzahlsensor zur Erfassung der Hydromotordrehzahl.

14. Steueranordnung nach einem der vorhergehenden Patentansprüche mit einer Ventilscheibe (94), die die vorbeschriebenen Ventile aufnimmt.

15. Steueranordnung nach einem der vorhergehenden Patentansprüche, wobei die Pumpe (12) eine Konstantpumpe ist.

## Claims

1. A hydraulic control arrangement for actuating a hydraulic consumer (2), especially of a mobile machine, wherein that consumer (2) is connectable via an inlet to a pump (12) and via an outlet to a tank by means of a continuously variable directional valve arrangement (14, 48, 50), and a continuously variable directional valve (14) of the directional valve arrangement in a home position (0) opens a bypass channel (32) via which the pump is connected to the tank and in which a bypass pressure compensator (34) is disposed, and wherein, in the control positions (a, b) of the directional valve, the bypass channel (32) can be closed and a channel connectable to a port of the consumer can be opened as an inlet line (40 or 42) to supply the consumer with pressure medium, wherein a channel connectable to a second port of the consumer forms an outlet (42 or 40, respectively) from the consumer, **characterised in that** the directional valve arrangement (14, 48, 50) has, in an outlet line (44, 46) branching off the channel of the outlet (42 or 40, respectively), an outlet throttle valve (48, 50) whose opening cross-section is adjustable independently of the actuation of the directional valve (14) and whose outlet is connected via a connecting line (52, 54) to the bypass channel (32) leading to the tank (T).

2. A control arrangement according to patent claim 1, wherein the two ports of the consumer (2) are each assigned an outlet throttle valve (48, 50).

3. A control arrangement according to patent claim 1 or 2, wherein the directional valve is a continuously variable 6-way valve (14).

4. A control arrangement according to any one of the preceding patent claims, wherein the outlet throttle valve (48, 50) is of a continuously variable configuration.

5. A control arrangement according to patent claim 4 having a pilot valve (56, 58) for actuating the outlet throttle valve (48, 50).

6. A control arrangement according to patent claim 4 having two directional valve pilot valves (36, 38) for actuating the directional valve (14), wherein the same control supply pressure is applied to those directional valve pilot valves (36, 38) as is applied to the pilot valve (56, 58).

7. A control arrangement according to any one of the preceding patent claims having a primary pressure limiting valve (16) between pump (12) and directional valve (14).

8. A control arrangement according to patent claim 7, wherein the primary pressure limiting valve (16) has a control port (X) which is connectable to the tank (T) via a pressure limiting valve (18).

9. A control arrangement according to any one of the preceding patent claims, having a pressure/anticavitation valve (68, 70) disposed in each case between one of the channels (40, 42) and the connecting line (52, 54).

10. A control arrangement according to any one of the preceding patent claims, wherein the consumer is assigned a hydraulically operated brake (4) having a brake releasing valve (22) via which a brake releasing pressure can be applied to a pressure chamber of the brake (4), which pressure chamber is effective in the direction of release.

11. A control arrangement according to patent claim 9 having a pressure reducing valve (24) for reducing the brake releasing pressure.

12. A control arrangement according to any one of the preceding patent claims having pressure sensors (28, 30) for detecting the pressure in the channels (42, 40).

13. A control arrangement according to any one of the preceding patent claims, wherein the consumer is a hydraulic motor (2), having a revolution speed sensor for detecting the revolution speed of the hydraulic motor.

14. A control arrangement according to any one of the preceding patent claims having a valve disc (94) which accommodates the above-described valves.

15. A control arrangement according to any one of the preceding patent claims, wherein the pump (12) is a fixed displacement pump.

## Revendications

1. Dispositif de commande hydraulique pour la commande d'un récepteur hydraulique (2), en particulier d'un engin de travail mobile, où ledit récepteur (2) peut être relié à une pompe (12) au moyen d'un agencement de distributeurs à plusieurs voies (14, 48, 50) constamment réglable, via une amenée, et à un réservoir via une évacuation, où un distributeur à plusieurs voies (14) constamment réglable de l'agencement de distributeurs à plusieurs voies commande vers une position initiale (0) un canal de circulation (32) par lequel la pompe est reliée au réservoir et dans lequel est disposée une balance de pression de circulation (34), où, dans les positions de commande (a, b) du distributeur à plusieurs voies, le canal de circulation (32) peut être commandé, et où peut être ouvert un canal reliable à un raccord du récepteur en tant que conduite d'amenée (42 ou 40) pour l'alimentation en fluide sous pression du récepteur, un canal (42 ou 40) reliable à un deuxième raccord du récepteur formant une évacuation du récepteur, **caractérisé en ce que** l'agencement de distributeurs à plusieurs voies (14, 48, 50) comprend une soupape d'étranglement d'évacuation (48, 50) dans une conduite d'évacuation (44, 46) dérivée du canal de l'évacuation (42 ou 40), dont la section d'ouverture est réglable indépendamment de la commande du distributeur à plusieurs voies (14), et dont la sortie est reliée par une conduite de connexion (52, 54) au canal de circulation (32) menant au réservoir (T).

2. Dispositif de commande selon la revendication 1, où une soupape d'étranglement d'évacuation (48, 50) est affectée à chacun des deux raccords du récepteur (2).

3. Dispositif de commande selon la revendication 1 ou 2, où le distributeur à plusieurs voies est un distributeur à 6 voies constamment réglable.

4. Dispositif de commande selon l'une des revendications précédentes, où la soupape d'étranglement d'évacuation (48, 50) est réalisée de manière à être constamment réglable.

5. Dispositif de commande selon la revendication 4, comportant une soupape pilote (56, 58) pour la commande de la soupape d'étranglement d'évacuation (48, 50).

6. Dispositif de commande selon la revendication 4, comportant deux soupapes d'étranglement d'évacuation (48, 50) pour la commande du distributeur à plusieurs voies (14), celles-ci étant soumises à la même pression de circuit de commande que la soupape pilote (56, 58).

7. Dispositif de commande selon l'une des revendications précédentes, comportant une soupape de limitation de pression primaire (16) entre la pompe (12) et le distributeur à plusieurs voies (14).

8. Dispositif de commande selon la revendication 7, où la soupape de limitation de pression primaire (16) comporte un raccord de commande (X) pouvant être relié au réservoir (T) par une soupape de limitation de pression (18).

9. Dispositif de commande selon l'une des revendications précédentes, comportant une soupape de refoulement/de post-aspiration (68, 70) respectivement disposées entre un des canaux (40, 42) et la conduite de connexion (52, 54).

10. Dispositif de commande selon l'une des revendications précédentes, où un frein (4) à actionnement hydraulique est affecté au récepteur, lequel comporte une soupape d'aérage de frein (22) au moyen de laquelle une chambre de pression du frein (4) active dans la direction d'aérage peut être soumise à une pression d'aérage de frein.

11. Dispositif de commande selon la revendication 9, comportant une soupape de réduction de pression (24) pour réduire la pression d'aérage de frein.

12. Dispositif de commande selon l'une des revendications précédentes, comportant des capteurs de pression (28, 30) pour saisir la pression dans les canaux (42, 40).

13. Dispositif de commande selon l'une des revendications précédentes, où le récepteur est un moteur hydraulique (2) comportant un capteur de vitesse pour saisir la vitesse de rotation du moteur hydraulique.

14. Dispositif de commande selon l'une des revendications précédentes, comportant un disque de soupape (94) recevant les soupapes susmentionnées.

15. Dispositif de commande selon l'une des revendications précédentes, où la pompe (12) est une pompe à cylindrée constante.
